# FASCICULE DE BREVET EUROPEEN

(11) **EP 0 176 486 B1**
(45) Date de publication et mention de la délivrance du brevet: **03.05.1989**
(21) Numéro de dépôt: 85830076.7
(22) Date de dépôt: 27.03.1985
(51) Int. Cl.: B26B 3/00

(54) **Couteau a manche revêtu d'un élastomère, notamment à usages professionnels**
Mit einem Elastomer überzogener Messerhandgriff für Berufsmesser
Elastomer-covered knife handle, particularly for knives for professional use

(30) Priorité: 26.09.1984 IT 2332984 U
(43) Date de publication de la demande: 02.04.1986
(73) Titulaire: Sanelli, Danilo, I-22050 Premana-Como (IT)
(72) Inventeur: Sanelli, Danilo, I-22050 Premana-Como (IT)

(56) Documents cités:
- FR-A- 2 541 919
- FR-A- 2 544 649
- US-A- 2 335 872
- US-A- 4 147 443
- US-A- 4 178 684

## Description

La présent invention concerne un couteau dont le manche est revêtu d'un élastomère. Un tel couteau est connu notamment de FR-A-2 541 919, qui a servi pour l'élaboration du préambule de la revendication 1.

Ce couteau est en particulier destiné à des usages professionnels, notamment usages ayant un caractère de continuité ou de semi-continuité dans le temps.

L'invention concerne un couteau comme revendiqué dans la revendication 1. Compte tenu du genre d'activité que doit déployer une personne ayant l'intention de se servir du couteau selon l'invention, l'élastomère à utiliser pour revêtir le manche du couteau devra être d'un type qui est capable d'amortir convenablement les chocs auxquels le couteau peut être assujetti, qui oppose une bonne résistance au glissement même au contact de substances grasses, qui est inattaquable par les détergents usuels, et qui est susceptible de résister à des températures au moins de 120 degrés. Ainsi, à titre d'exemple, on pourra avantageusement utiliser comme élastomère un caoutchouc synthétique à base styrène-butadiène (Buna), ou à base ethylène-propylène, ou à base d'esters polyacryliques, ou même des élastomères thermoplastiques à base de polyesters-poly- éthers.

Les élastomères susmentionnés sont, entre autres, capables de se souder parfaitement à la matière plastique, de préférence d'un type amortissant les chocs (appartenant à la classe des polyamides, par exemple), dans laquelle la queue de la lame de couteau est noyée.

Le couteau à manche revêtu d'un élastomère qui fait l'objet de la présente invention est décrit plus en détail ci après en relation à l'un de ses modes d'exécution préféré pour la compréhension duquel on se référera au dessin dont:
- La figure 1 est une vue de côté du couteau selon l'invention;
- La figure 2 en est une vue en coupe suivant la ligne A-A de figure 1; et
- La figure 3 est une vue en coupe suivant la ligne B-B de figure 2.

Le couteau formant l'objet de la présente invention et qui est représenté selon le mode préféré d'éxecution sur les dessins annexés, comprend une lame tranchante 1 (en acier trempé ou en acier inoxydable, par exemple) et une queue 2, reliée à la dite lame, la quelle queue est noyée et supportée par un revêtement 3 en matière plastique artificielle qui, à son tour, est recouvert d'une couche d'élastomère 4.

Comme on le constate facilement de l'examen des figures du dessin, la dite couche d'élastomère est interrompue dans une région antérieure 5, et dans une région intermédiaire 6 du manche, ceci pour permettre au revêtement de matière plastique artificielle de s'insérer (en phase de production) dans les dites régions, jusqu'à gagner le niveau de la face extérieure de la couche d'élastomère.

Cette particularité constructive permet, entre autres choses, d'ancrer solidement la dite couche élastique au revêtement de matière plastique rigide qui sert de support à la queue 2 de la lame 1.

Il est évident que la forme et les dimensions de la lame tranchante et du manche précités sont des caractéristiques ne rentrant pas dans le domaine de l'invention.

## Revendications

1. Couteau à usages professionnels comprenant une lame tranchante (1 ) et une queue (2) reliée à la dite lame, la dite queue étant nouée et supportée par un revêtement (3) en matière plastique artificielle qui, à son tour, est recouvert d'une couche d'élastomère (4); caractérisé en ce que cette dernière couche est interrompue, au moins, dans une région antérieure (5) et dans une région intermédiaire (6) du manche, pour permettre au revêtement de matière plastique artificielle de s'insérer (en phase de production) dans les dites régions, jusqu'à gagner le niveau de la face extérieure de la couche; cette réalisation permettant d'ancrer solidement la couche d'élastomère (4) au revêtement (3) de matière plastique qui sert de support à la queue (2) reliée à la lame tranchante (1 ).

## Patentansprüche

Messer, zum Fachgebrauch bestimmt, das eine schneidende Klinge (1) und eine zur selben Klinge verbundene Angel (2) einschliesst, welche Angel sich in einem aus Kunststoff ausgebildeten und dieselbe abstützenden Belag (3) getaucht befindet, der gleichweise durch eine Elastomerschicht (4) bekleidet ist, dadurch gekennzeichnet, dass diese Schicht in mindestens einem Vordergebiet (5) und einem Zwischengebiet (6) des Griffes unterbrochen ist, um somit die Einführung des kunststofflichen Belages in dieselben Gebiete bis zum Pegel der äusseren Oberfläche der erwähnten Schicht (bei der Fertigung) zu ermöglichen; wobei diese Vorrichtung eine stetige Verankerung der Elastomerschicht (4) mit dem als Stütze für die mit der schneidenden Klinge (1) verbundene Angel (2) dienenden kunststofflichen Belag (3) erlaubt.

## Claims

Knife appointed to professional use, including a cutting blade (1) as well as a blade tang (2) which is connected with the same blade, wherein this tang is dipped in a supporting embedding (3) made of plastic artificial material, which is likewise covered by an elastomeric layer (4), characterized by the fact that the aforesaid layer in at least an anterior zone (5) and in an intermediate zone (6) of the handle is interrupted, in order to allow that the embedding made of plastic artificial material can be inserted (during the manufacturing process) into the aforesaid zones until to reach the level of the external surface of the said covering layer; whereas this practical realization allows that the elastomeric layer (4) can be steadily anchored to the embedding made of plastic material (3) which performs a function of support for the tang (2) connected with the cutting blade (1 ).
